# FASCICULE DE BREVET EUROPEEN

(11) **EP 1 047 326 B1**
(45) Date de publication et mention de la délivrance du brevet: **07.05.2003**
(21) Numéro de dépôt: 99900517.6
(22) Date de dépôt: 12.01.1999
(51) Int. Cl.: A47K 3/034

(54) **DISPOSITIF SUPPORT EN SUSPENSION DE BAIGNOIRE POUR BEBE, REGLABLE EN POSITION**
ABSTÜTZVORRICHTUNG FÜR EINE KINDERBADEWANNE, IN POSITION VERSTELLBAR
POSITION-ADJUSTABLE SUPPORT DEVICE FOR SUSPENDING A BABY BATH

(30) Priorité: 13.01.1998 FR 9800472
(43) Date de publication de la demande: 02.11.2000
(73) Titulaire: HUTCHINSON S.A., 75008 Paris (FR)
(72) Inventeur: ALLEGRE, Jean, Paul, F-42100 Saint Etienne (FR)
(74) Mandataire: Dupuis, François
(86) Numéro de dépôt international: FR9900035
(87) Numéro de publication internationale: WO99035947

(56) Documents cités:
- DE-U- 8 905 938
- FR-A- 2 750 591
- GB-A- 1 026 481
- US-A- 1 422 718

## Description

L'invention se rattache au secteur de la technique des baignoires pour bébés et de leur positionnement par rapport aux baignoires d'adultes dans lesquelles ou sur lesquelles elles peuvent s'adapter.

Le positionnement d'une baignoire pour bébé, par rapport à une baignoire d'adulte, a fait l'objet de nombreux travaux, études et propositions pour permettre un positionnement approprié et stable de la baignoire pour bébé par rapport à la baignoire pour adulte faisant office de support.

A cet effet, on utilise principalement des moyens supports sous forme de cadres qui permettent, d'une part, l'appui transversal entre les parois longitudinales de la baignoire d'adulte, et, d'autre part, l'appui sur certaines parties ou bordures d'extrémités de la baignoire pour bébé pour assurer un prépositionnement. C'est par exemple le cas du dispositif support de suspension de baignoires décrit dans la demande de brevet français n° 2750591 développée par la déposante.

Le dispositif support comprend essentiellement deux éléments porteurs de forme longiligne disposés pour s'appliquer sur la baignoire pour bébé, soit dans un plan transversal à celle-ci pour assurer le positionnement, le maintien et la suspension de celle-ci par rapport à la baignoire d'adulte, soit dans un plan longitudinal en cas de non utilisation de la baignoire pour bébé.

Les éléments porteurs sont ainsi agencés avec des moyens complémentaires mâles-femelles susceptibles de coopérer avec les moyens mâles-femelles établis sur la bordure périphérique de la baignoire pour bébé pour assurer le maintien.

En pratique, et compte tenu des largeurs variables des baignoires qui n'offrent plus maintenant les mêmes possibilités de standardisation de fabrication pour tenir compte d'aspects esthétiques et formes variables, et des besoins et goûts des consommateurs-utilisateurs, les dispositifs supports de baignoires pour bébés, tels que décrits dans la demande de brevet précitée et les autres brevets connus, ne sont pas susceptibles de répondre à tous les cas.

Par ailleurs, il peut se poser des problèmes de sécurité si les dimensions et longueurs des bras porteurs sont insuffisantes ou trop justes par rapport aux dimensions de la baignoire pour adultes.

On connaît par ailleurs par le brevet GB 1026481 un dispositif support de baignoire adapté à différentes dimensions et type de baignoires permettant de supporter une baignoire pour bébé même dans des circonstances variées d'utilisation en fonction des caractéristiques des baignoires existantes dans les salles de bain.

Eu égard à ces paramètres, le premier but recherché selon l'invention est de concevoir un dispositif support de suspension de baignoire qui permette, par des réglages appropriés, un maintien ferme, constant et en toute sécurité de la baignoire pour bébé par rapport à la baignoire d'adulte réceptrice.

Un autre but recherché selon l'invention est de concevoir un dispositif support permettant des réglages aisés en position par rapport aux dimensions de la baignoire, réglages uniquement effectués par un adulte et non par l'enfant lui-même.

Un autre but recherché selon l'invention est accessoirement que l'utilisateur adulte puisse faire varier en position facilement et rapidement l'emplacement de baignoire pour bébé par rapport à la baignoire pour adulte, et ce dans les meilleures conditions de sécurité.

Enfin, un autre but recherché selon l'invention est de permettre une possibilité d'orientation de la baignoire pour bébé par rapport au plan longitudinal médian de la baignoire pour adulte, permettant ainsi, par une variation de position, une adaptation de position aux formes de la baignoire pour adultes, en permettant une orientation partielle de l'enfant vers sa mère ou personne assurant son lavage.
Ces buts et d'autres encore ressortiront bien de la suite de la description.
Selon une première caractéristique de l'invention, le dispositif support en suspension de baignoire pour bébé dans une baignoire pour adulte, du type comprenant deux bras porteurs de forme longiligne posés pour s'appliquer sur la baignoire pour bébé, soit dans un plan transversal à celle-ci, pour assurer son positionnement, maintien et suspension par rapport à la baignoire d'adulte, soit dans un plan longitudinal en cas de non utilisation, lesdits éléments porteurs étant agencés avec des moyens complémentaires mâles-femelles susceptibles de coopérer avec des moyens femelles-mâles établis sur la bordure périphérique de la baignoire pour bébé, le dispositif étant remarquable en ce que lesdits éléments porteurs étant agencés près de leur zone d'extrémité située hors zone médiane de positionnement et fixation de la baignoire pour bébé, avec des ouvertures aménagées et profilées pour permettre le positionnement, insertion et blocage en position d'éléments amovibles sélecteurs en position susceptibles de prendre appui ferme contre les flans en regard de la baignoire pour adulte, quelles que soient les formes et dimensions de ladite baignoire pour adultes, pour stabiliser la position desdits éléments porteurs, lesdits moyens étant verrouillables en position d'une manière temporaire pour assurer un positionnement fixe de l'ensemble, le dispositif étant caractérisé en ce que les éléments amovibles sont établis sous forme de plots susceptibles de pénétrer dans une ouverture établie à chacune des extrémités des éléments porteurs, et ce dans une position sélectionnée, lesdits plots étant après engagement sur les éléments porteurs, bloqués et verrouillés en position, et présentent des propriétés de déformation élastique telle qu'elles permettent le dégagement desdits plots suite à une double manipulation de pinçage de l'extrémité des éléments amovibles et suite à leur relevage. Ces caractéristiques et d'autres encore ressortiront bien dans la suite de la description.

Pour fixer l'objet de l'invention illustrée d'une manière non limitative aux figures dessins où :
- La figure 1 est une vue de dessus illustrant un dispositif support en suspension d'une baignoire pour bébé sur une baignoire d'adulte.
- La figure 2 est une vue partielle et à grande échelle illustrant l'insertion d'un élément amovible sélecteur en position à l'une des extrémités de l'un des éléments porteurs.
- La figure 3 est une vue de dessous de l'extrémité d'un élément porteur incluant l'élément amovible sélecteur représenté figure 2.
- La figure 4 est une vue en coupe longitudinale selon la ligne 4.4 de la figure 2.
- La figure 5 est une vue en coupe longitudinale selon la ligne 5.5 de la figure 4
- La figure 6 est une vue partielle avant montage illustrant la configuration de l'élément amovible sélecteur pour pénétration dans l'élément porteur.
- La figure 7 est une vue en perspective de l'élément amovible susceptible de se positionner sur l'élément porteur.
- La figure 8 est une vue de dessus illustrant le positionnement de la baignoire pour bébé selon une orientation angulaire particulière.

Afin de rendre plus concret l'objet de l'invention, on le décrit maintenant d'une manière non limitative illustrée aux figures des dessins.

La baignoire pour adulte est référencée dans son ensemble par (1) et comprend de manière bien classique deux parois (1a - 1b) longitudinales. Ces parois peuvent être parallèles ou non. La baignoire pour adulte peut avoir une forme variable selon les goûts et conditions d'usage et d'emplacement.

La baignoire pour bébé est référencée par (2). Elle est réalisée en matière plastique par injection par exemple. Elle comprend d'une manière connue un bassin (2a) et une bordure périphérique (2b) agencée avec des formes (2c) porte-savons et similaires, ou de préhension (2d). Les bordures latérales (2e) sont également agencées avec des formes (2f) en saillie par leur face inférieure susceptibles de coopérer avec des formes complémentaires (3a) établies dans la partie médiane des éléments porteurs (3), ceci dans un mode d'assemblage mâle-femelle, comme décrit par exemple et non limitativement dans la Demande de Brevet N° 96.08447. Les formes (2f - 3a) peuvent avoir une configuration cylindrique ou autre. Toute autre forme de baignoire pour bébés est envisageable.

Les éléments porteurs (3) sont conçus en matière plastique par exemple et ont leurs extrémités (3b) susceptibles de venir en appui comme représenté sur les bordures longitudinales de la baignoire pour adulte.

Selon l'invention, chacune des extrémités (3b) de chaque élément porteur (3) est agencée, près de la zone d'extrémité et hors zone médiane avec une ou des ouvertures (3c) aménagées et profilées pour permettre le positionnement, l'insertion et le blocage d'éléments (4) amovibles sélecteurs en position formant plots. Les ouvertures (3c) ont avantageusement une configuration en ondulations successives et continues établies dans l'ouverture générale de forme oblongue permettant ainsi de définir une pluralité de zones de positionnement desdits plots (4).

Les ouvertures (3c) précitées peuvent être successives ou indépendantes les unes des autres tout en permettant en des endroits variés et à des distances différentes le positionnement desdits plots (4).

Selon l'invention, la ou lesdites ouvertures (3c) établies dans le volume des éléments porteurs, présentent en prolongement inférieur une forme en jambe (3d) dont la hauteur (h1) est inférieure à celle (h2) dudit élément porteur. Chacune desdites jambes définit intérieurement un volume (V1) permettant l'insertion du plot de positionnement (4). Cesdits plots ont une configuration particulière avec une tête formant chapeau (4a) et venant en recouvrement de la zone d'ouverture correspondante partiellement de celle-ci. La forme du chapeau est telle qu'elle est difficilement préhensible pour l'enfant. Sous la tête (4a), le plot se prolonge par une partie inférieure profilée en U (4b) creuse intérieurement définissant des ailes (4c) ayant ainsi une certaine capacité élastique de déformation par effet de pinçage. La longueur dudit prolongement (4b) est supérieure à celle de la jambe (3d) précitée pour venir ainsi en débordement. Par ailleurs, ledit prolongement (4b) présente extérieurement une ou des zones (4d) en saillie extérieure formant décrochement ou bec d'appui, et susceptible de venir s'encliqueter sur le chant inférieur (3e) de ladite jambe en assurant ainsi un auto-verrouillage après positionnement comme représenté figure 5. Entre la tête (4a) formant chapeau et le prolongement inférieur (4b), chaque plot présente une partie intermédiaire (4e) ayant un profil correspondant à celui des ouvertures (3c) pour permettre un emboîtement parfait sur l'élément porteur (3).

Cette partie intermédiaire (4e) peut par exemple être établie avec deux formes (4e1) et (4e2) s'insérant dans deux ondulations successives de ladite ouverture.

Par ailleurs et selon une autre disposition importante de l'invention, chacun desdits plots présente sur sa face inférieure en prolongement, une forme à pan coupé (4f) orientée dans une configuration angulaire correspondant à l'angle d'inclinaison habituel des bordures longitudinales des parois de la baignoire adulte en définissant ainsi un contre-appui.

Avantageusement, ledit plot peut être agencé sur son prolongement inférieur avec un patin d'appui en tout matériau approprié, orientable ou non et permettant son appui contre la face en regard de ladite baignoire afin de ne pas la détériorer. Ce patin peut être en matériau caoutchouteux, en mousse ou autre, et peut être enfilé sur le plot de toute manière appropriée.

Le plot, comme représenté par exemple figures 1 et 2 des dessins, peut avoir une configuration en haricot sous la partie tête correspondant aux formes desdites ouvertures aménagées sur les éléments porteurs.

Selon l'invention, lesdits plots disposés à chaque extrémité des éléments porteurs sont donc réglables en position sur lesdits éléments porteurs. D'une manière essentielle, lesdits plots ne peuvent pas coulisser ou être translatés le long desdites ouvertures et ce dans un souci de sécurité totale. Lesdits plots sont bloqués en position transversale de par la configuration en ondulations desdites ouvertures, blocage également en position verticale de par le verrouillage des plots sous les formes fixes établies sur les jambes à partir desdites ouvertures (3c). Dans ces conditions, le bébé n'a donc aucune possibilité seul de modifier la position des plots en créant ainsi une instabilité inopinée de la baignoire pour bébé avec risque d'accident. Il faut donc qu'une personne adulte ayant en charge l'enfant exerce une opération de pinçage en dessous de la baignoire de bébé sur l'extrémité libre inférieure du plot pour dégager ce dernier du chant de retenue de la jambe de l'ouverture considérée en permettant ainsi le relevage dudit plot. Le dégagement des plots nécessite donc une double manipulation, par pinçage des ailes (4c) puis par relevage. Par ailleurs, l'accès à la partie élastique des plots est réservée à la personne assurant le nettoyage de l'enfant, ce qui renforce la sécurité d'utilisation de l'invention.

Par ailleurs, la mise en place des plots et leur verrouillage s'effectuent très rapidement et simplement. Lors de la mise en place des plots, ces derniers sont déformés élastiquement à leur base par effet de pinçage lors de la pénétration dans les ouvertures concernées, puis ils reviennent en position après le passage de l'extrémité inférieure des jambes permettant ainsi l'encliquetage souhaité.

Le moyen de verrouillage décrit est simple dans sa mise en oeuvre, mais il n'en exclut pas d'autres du type goupilles ou autres.

Par ailleurs et selon une autre disposition et en variante, lesdits plots et les ouvertures correspondantes établies dans les éléments porteurs peuvent avoir une section polygonale permettant ainsi une indexation angulaire desdits plots en fonction des besoins.

Il y a lieu également de souligner, comme représenté figure 8 des dessins, la possibilité, grâce au dispositif de l'invention, d'orienter la baignoire pour bébé selon une angulation par rapport à la baignoire pour adulte, tout en assurant le blocage en position grâce aux différents plots. L'orientation est obtenue par les formes appropriées de liaison de l'emboîtement mâle-femelle de la baignoire de bébé avec celles établies sur les éléments porteurs. Ainsi l'enfant peut être orienté partiellement vers sa mère.

Ainsi, selon l'invention, la baignoire pour bébé peut être positionnée sur tout type de baignoire adulte et de formes très variées. On souligne les avantages de l'invention : simplicité, sécurité du bébé qui ne peut de lui-même avoir accès aux éléments amovibles (4), sécurité due à la double manipulation pour modifier la position et l'emplacement des plots.

## Revendications

1. Dispositif support en suspension de baignoire pour bébé dans une baignoire pour adulte (4), du type comprenant deux bras (3) porteurs de forme longiligne posés pour s'appliquer sur la baignoire pour bébé, soit dans un plan transversal à celle-ci, pour assurer son positionnement, maintien et suspension par rapport à la baignoire d'adulte, soit dans un plan longitudinal en cas de non utilisation, lesdits éléments porteurs (3) étant agencés avec des moyens complémentaires mâles-femelles (3a, 3b, 3c) susceptibles de coopérer avec des moyens femelles-mâles établis sur la bordure périphérique de la baignoire pour bébé, **caractérisé en ce que** lesdits éléments porteurs (3) sont agencés près de leur zone d'extrémité (3b) située hors zone médiane de positionnement et fixation de la baignoire pour bébé, avec des ouvertures (3c) aménagées et profilées pour permettre le positionnement, insertion et blocage en position d'éléments amovibles (4) sélecteurs en position susceptibles de prendre appui ferme contre les flans en regard de la baignoire pour adulte, quelles que soient les formes et dimensions de ladite baignoire pour adultes, pour stabiliser la position desdits éléments porteurs, lesdits moyens étant verrouillables en position d'une manière temporaire pour assurer un positionnement fixe de l'ensemble, et **en ce que** les éléments amovibles (4) sont établis sous forme de plots susceptibles de pénétrer dans une ouverture (3c) établie à chacune des extrémités (3b) des éléments porteurs (3), et ce dans une position sélectionnée, lesdits plots étant après engagement sur les éléments porteurs, bloqués et verrouillés en position, et présentent des propriétés de déformation élastique telle qu'elles permettent le dégagement desdits plots suite à une double manipulation de pinçage de l'extrémité des éléments amovibles (4) et suite à leur relevage.

2. Dispositif selon la revendication 1, **caractérisé en ce que** la ou les ouvertures (3c) ont une configuration en ondulations successives et continues établies dans l'ouverture générale de forme oblongue permettant de définir, d'une manière sélective, une pluralité de zones de positionnement desdits plots, lesdits plots étant dans une position spécifique et ne pouvant être translatés dans l'ouverture.

3. Dispositif selon la revendication 2, **caractérisé en ce que** la ou les ouvertures (3c) présentent en prolongement inférieur une forme en jambe dont la hauteur (h1) est inférieure à celle (h2) de l'élément porteur, chaque jambe définissant intérieurement un volume (V1) permettant l'insertion d'un plot de positionnement.

4. Dispositif selon l'une quelconque des revendications 1 à 3, **caractérisé en ce que** chaque plot comprend une tête formant chapeau (4a) en recouvrement partiel de la zone d'ouverture, et se prolongeant, par sa partie inférieure profilée en U (4b) avec des ailes (4c) ayant une capacité élastique de déformation, lesdites ailes étant agencées avec une ou des zones en saillie (4d) formant décrochement ou bec d'appui pour s'encliqueter sur le chant inférieur de la jambe (3d) en assurant un auto-verrouillage après positionnement.

5. Dispositif selon la revendication 4 **caractérisé en ce que** les plots présentent entre la tête formant chapeau et leur prolongement inférieur une partie intermédiaire (4.1) profilée avec des formes (4e1), (4e2) s'insérant dans deux ondulations successives de l'ouverture.

6. Dispositif selon la revendication 4, **caractérisé en ce que** chaque plot présente, sur sa face inférieure, une forme à pan coupé (4f) orientée dans une configuration angulaire correspondant sensiblement à l'angle d'inclinaison des bordures longitudinales de la baignoire pour adulte en constituant un contre-appui.

7. Dispositif selon la revendication 6, **caractérisé en ce que** le prolongement inférieur du plot reçoit un patin d'appui orientable ou non contre la face en regard de la baignoire pour adulte.

8. Dispositif selon la revendication 4, **caractérisé en ce que** les plots ont une configuration en haricot sous la partie tête.

9. Dispositif selon la revendication 1, **caractérisé en ce que** les plots amovibles (4) et les ouvertures (3c) correspondantes établies dans les éléments porteurs ont une section polygonale permettant leur indexation angulaire selon les besoins.

## Claims

1. Support device for suspending a baby bath in an adult bath (4) of the type comprising two elongated support arms (3) installed for application onto the baby bath either in a transverse plane to said baby bath to ensure its positioning, maintenance and suspension relative to the adult bath or in a longitudinal plane when not in use, said support components (3) being fitted with complementary male-female means (3a, 3b, 3c) capable of operating in conjunction with female-male means provided on the peripheral edge of the baby bath, **characterised in that** said support components (3) are equipped with openings (3c) near their end zone (3b) located outside the middle positioning and fastening zone of the baby bath that are cut and shaped to enable detachable position selector parts (4) to be positioned, inserted and fixed into a position capable of bearing firmly against the opposing sides of the adult bath, irrespective of the shape and measurements of said adult bath, to stabilise the position of said support components, said means being temporarily lockable in a position to ensure the assembly is in a fixed position, and **in that** detachable parts (4) are studs capable of penetrating an opening (3c) made in each end (3b) of support components (3) in a selected position, said studs, after locking onto the support components, being fixed and locked into position, and presenting elastic distortion properties such that said studs can be freed following a double manoeuvre in which the ends of detachable parts (4) are squeezed and raised.

2. Device as claimed in claim 1 **characterised in that** opening(s) (3c) are configured in successive and continuous waves made in the general opening which is oblong and which selectively defines a plurality of zones for positioning said studs, said studs being in a specific position and not being capable of performing a translation movement in the opening.

3. Device as claimed in claim 2 **characterised in that** opening(s) (3c) present a leg-shaped lower extension the height (h1) of which is less than the height (h2) of the support component, each leg defining an interior volume (V1) enabling a positioning stud to be inserted.

4. Device as claimed in any of claims 1 to 3 **characterised in that** each stud comprises a head constituting a cover (4a) that partly covers the opening zone and the lower U-shaped section (4b) of which extends with wings (4c) having an elastic distortion capacity, said wings being fitted with one or more projecting zones (4d) constituting a projection or bearing lip to snap onto the lower edge of leg (3d) to ensure automatic locking after positioning.

5. Device as claimed in claim 4 **characterised in that** between the head constituting a cover and the lower extension the studs present a profiled intermediary section (4.1) with shapes (4e1), (4e2) inserting in two successive waves of the opening.

6. Device as claimed in claim 4 **characterised in that** the lower surface of each stud is in the shape of a cut-off corner (4f) directed in an angular configuration that more or less matches the slope angle of the longitudinal edges of the adult bath and constitutes a counter bearing.

7. Device as claimed in claim 6 **characterised in that** the lower extension of the stud receives a bearing foot that may or may not be directed against the surface facing the adult bath.

8. Device as claimed in claim 4 **characterised in that** the studs are configured like beans under the head section of the studs.

9. Device as claimed in claim 1 **characterised in that** the cross-section of detachable parts (4) and matching openings (3c) made in the support components is polygonal enabling them to be adjusted to the required angle.

## Patentansprüche

1. Vorrichtung zum Einhängen einer Badewanne für Kleinkinder in einer Badewanne für Erwachsene (4) mit zwei langgliedrigen Tragarmen (3), die so aufgelegt sind, um an der Baby-Badewanne anzuliegen, entweder auf einer dazu querverlaufenden Ebene zwecks Positionierung, Fixierung und Aufhängung an der Erwachsenen-Badewanne oder - bei Nichtgebrauch - in der Längsebene, wobei die Tragelemente (3) ergänzende Aufsetz-/Aufnahmeeinrichtungen (3a, 3b, 3c) besitzen, die geeignet sind, mit Aufnahme-/Aufsetzeinrichtungen am Außenrand der Baby-Badewanne zusammenzuwirken, **dadurch gekennzeichnet, dass** die genannten Tragelemente (3) nahe an ihrem Endbereich (3b), der außerhalb des mittleren Positionier- und Befestigungsbereichs der Baby-Badewanne liegt, mit Öffnungen (3c) ausgebildet sind, die so beschaffen und profiliert sind, um die Positionierung, Einfügung und Lageblockierung von abnehmbaren Positionswahlelementen (4) zu ermöglichen, die geeignet sind, unabhängig von den Formen und Abmessungen der Erwachsenen-Badewanne fest auf den einander zugewandten Seitenwänden der Erwachsenen-Badewanne aufzuliegen, um die Lage der besagten Tragelemente zu stabilisieren, wobei diese Mittel zeitweise in ihrer Position blockiert werden können, um eine insgesamt solide Fixierung zu gewährleisten, und dass die abnehmbaren Elemente (4) die Form von Klötzen besitzen, die geeignet sind, in eine Öffnung (3c) an jedem Ende (3b) der Tragelemente (3) einzudringen, und zwar in der gewünschten Position, wobei die Klötze nach dem Einführen in die Tragelemente in ihrer Lage blockiert und verriegelt werden und derart elastisch verformbar sind, dass sie durch gleichzeitiges Zusammenpressen und Hochdrücken herausgenommen werden können.

2. Vorrichtung nach Anspruch 1, **dadurch gekennzeichnet, dass** die Öffnung(en) (3c) in dem allgemein länglich gestalteten Öffnungsschlitz in fortlaufender Wellenform ausgebildet sind, wodurch in selektiver Weise mehrere Bereiche für die Positionierung der genannten Klötze definiert werden, wobei sich die Klötze in einer ganz bestimmten Lage befinden und im Öffnungsschlitz nicht quer verschoben werden können.

3. Vorrichtung nach Anspruch 2, **dadurch gekennzeichnet, dass** die Öffnungen (3c) in einer unteren Verlängerung die Form von Schenkeln haben, deren Höhe (h1) geringer ist als diejenige (h2) des Tragelements, wobei jeder Schenkel innen ein Volumen (V1) beschreibt, das das Einsetzen eines Positionierklotzes ermöglicht.

4. Vorrichtung nach einem der Ansprüche 1 bis 3, **dadurch gekennzeichnet, dass** jeder Klotz einen eine Kappe bildenden Kopf (4a) besitzt, der den Öffnungsbereich teilweise überdeckt, und im unteren U-förmig profilierten Teil (4b) durch elastisch verformbare Flügel (4c) verlängert wird, wobei die Flügel mit einer oder mehreren vorspringenden Zonen (4d) beschaffen sind, die einen Absatz bzw. eine Auflagenase bilden, um an der unteren Schmalseite des Schenkels (3d) einzurasten und dadurch nach dem Positionieren eine Selbstverriegelung zu gewährleisten.

5. Vorrichtung nach Anspruch 4, **dadurch gekennzeichnet, dass** die Klötze zwischen dem eine Kappe bildenden Kopf und der unteren Verlängerung einen profilierten Zwischenteil (4.1) mit Formen (4e1), (4e2) aufweisen, die sich in zwei aufeinander folgende Wellen der Öffnung einfügen.

6. Vorrichtung nach Anspruch 4, **dadurch gekennzeichnet, dass** jeder Klotz auf der unteren Seite eine schrägkantige Form (4f) aufweist, deren winkelige Ausrichtung ziemlich genau dem Neigungswinkel der Längsränder der Badewanne für Erwachsene entspricht und dadurch als Abstützung fungiert.

7. Vorrichtung nach Anspruch 6, **dadurch gekennzeichnet, dass** die untere Verlängerung des Klotzes eine Auflagebacke besitzt, die zu der ihr zugewandten Seite der Erwachsenen-Badewanne hin ausrichtbar ist oder nicht.

8. Vorrichtung nach Anspruch 4, **dadurch gekennzeichnet, dass** die Klötze unter dem Kopfteil bohnenförmig ausgebildet sind.

9. Vorrichtung nach Anspruch 1, **dadurch gekennzeichnet, dass** die abnehmbaren Klötze (4) und die entsprechenden Öffnungen (3c) in den Tragelementen einen mehreckigen Querschnitt besitzen, der eine bedarfsgerechte winkelige Raststellung ermöglicht.
